# EUROPÄISCHE PATENTSCHRIFT

(11) **EP 1 732 494 B1**
(45) Veröffentlichungstag und Bekanntmachung des Hinweises auf die Patenterteilung: **25.07.2007**
(21) Anmeldenummer: 05736324.4
(22) Anmeldetag: 07.04.2005
(51) Int. Cl.: A61H 1/00, A61H 15/00, A61H 23/02

(54) **MASSAGEARM**
MASSAGE ARM
BRAS DE MASSAGE

(30) Priorität: 08.04.2004 DE 202004005855 U
(43) Veröffentlichungstag der Anmeldung: 20.12.2006
(73) Patentinhaber: OKIN Gesellschaft für Antriebstechnik mbH, 51645 Gummersbach (DE)
(72) Erfinder: SCHEFTHALER, Uwe, 84416 Taufkirchen/Vils (DE)
(74) Vertreter: Stachow, Ernst-Walther
(86) Internationale Anmeldenummer: PCT/DE2005/000617
(87) Internationale Veröffentlichungsnummer: WO 2005/097037

(56) Entgegenhaltungen:
- EP-A- 0 998 894
- EP-A- 1 013 254
- WO-A-01/74289
- DE-A- 3 429 392
- US-A- 5 020 518
- US-A- 5 462 516
- US-B1- 6 196 983

## Beschreibung

Die Erfindung betrifft einen Massagearm mit einem Massageelement für eine in einen Massagesessel oder ein anderes Sitz- oder Liegemöbel einsetzbare Massageeinheit, wobei eine erste und eine zweite Achse umfasst sind, wobei der Massagearm einen mit der ersten Achse gelenkig verbundenen Haltearm, an dessen freien Ende das Massageelement gelenkig angeordnet ist, und einen mit der zweiten Achse gelenkig verbundenen Ausleger aufweist, der mit einem Ende am Haltearm angreift, wobei die Achsen durch einen Antrieb in der Massageeinheit zur Erzeugung einer ersten Schwingbewegung in einem ersten Frequenzbereich bewegbar sind und wobei das Massageelement mindestens eine auf den Körper des zu massierenden Person einwirkende Kontaktfläche aufweist.

Derartige Massagearme sind in verschiedenen Ausführungen bekannt. Üblicherweise besteht die Massageeinheit aus einem in die Rückenlehne eines Massagesessels oder in ein anderes mit einer Massageeinheit auszurüstenden Möbelteil einsetzbaren Massageschlitten, der längs eines Rahmens durch einen Antrieb hin und her fahrbar ist. Der Massageschlitten weist in der Regel zwei motorig angetriebene Achsen auf, über die eine Oszillation zweier mit jeweils einem Massageelement versehener, Massagearme erzeugt wird. Dazu besteht jeder Massagearm aus einem mit der einen Achse gelenkig verbundenen Haltearm, an dessen freien Ende das Massageelement angeordnet ist, und einem mit der zweiten Achse gelenkig verbundenen Ausleger, der mit einem Ende am Haltearm angreift. Zur Erzeugung der Oszillation weisen beide Achsen an ihren Enden exzentrische Bereiche auf, an denen der Haltearm bzw. der Ausleger gelagert sind. Dabei können die exzentrischen Bereiche an den. Enden der mit dem Haltearm verbundenen Achse gegenüber dieser Achse abgewinkelt sein, so dass die die Massageelemente tragenden Haltearme bei Rotation dieser Achse eine Schwenkbewegung um eine im Wesentlichen.horizontale Achse durchführen, die sich durch den Schnittpunkt der betreffenden Achse und der abgewinkelten Achse der exzentrischen Bereiche erstreckt. Die durch diese Bewegung der Massageelemente erzeugte Massagewirkung wird "Kneten" genannt.

Die Bewegung der mit dem Ausleger verbundenen Achse ist derart, dass in Überlagerung mit der exzentrischen Oszillation der mit den Haltearmen verbundenen Achse über die Ausleger eine im Wesentlichen vertikale Bewegung, gegebenenfalls mit einer senkrecht zum Rahmen gerichteten Komponente, der Massageelemente erzeugt wird. Die durch diese Bewegung ausgeübte Massagewirkung wird auch "Klopfen" genannt.

Die "Knet"- und "Klopf"-Bewegungen überlagern sich zu einer ersten Schwingbewegung des Haltearms in einem ersten Frequenzbereich, die auf das Massageelement übertragen wird.

Massagearme mit einem Massageelement der eingangs genannten Art sind zum Beispiel aus der WO 97/37627, WO-A-01/74289, EP-A-1 013 254 und EP-A-0 998 894 bekannt. Die oben beschriebenen Techniken des Knetens und Klopfens sollen mehr oder weniger die manuelle Massage durch einen Masseur simulieren.

Die DE 34 29 392 A1 beschreibt eine Muskelentspannungseinrichtung , wobei die Rückenlehne ein paar Rollen aufweist, welche entlang der Rückenlehne aufwärts und abwärts bewegbar sind, und eine Vibrationseinheit, die auf ihrer Achse ein exzentrisches Gewicht hat, wobei das exzentrische Gewicht kraftgetrieben ist, so dass der Rückenlehne eine Wellenbewegung erteilt wird, wobei die Rollen und die Vibratoreinheit auf einem Trägerteil getragen bzw. gehaltert, sind, welches mit einer Gewindestange kämmt, die mittels eines Elektromotors reversibel drehbar ist.

Der vorliegenden Erfindung liegt die Aufgabe zugrunde, den durch die herkömmlichen Techniken von einem Massagearm mit einem Massageelement auf den Körper der zu massierenden Person ausgeübten Massageeffekt weiter zu verbessern.

Die Aufgabe wird erfindungsgemäß dadurch gelöst, dass bei einem Massagearm mit einem Massageelement der eingangs genannten Art eine Vibrationseinrichtung zur Erzeugung einer der ersten überlagerten zweiten Schwingbewegung in einem gegenüber dem ersten höheren zweiten Frequenzbereich am Massageelement.oder am Haltearm angeordnet ist.

Durch die erfindungsgemäße Maßnahme wird erreicht, dass während der überlagerten "Knet"- und "Klopf"-Bewegung eine entspannende, krampflösende Wirkung auf die Muskeln der zu massierenden Person ausgeübt wird, so dass dadurch der Massageeffekt verbessert wird.

Zwar sind Vibrationseinrichtungen in Massageschlitten aus der US-A-5 020 518 und US-A-5 462 516 bekannt. Die US-A-5 020 518 offenbart jedoch lediglich einen durch eine einzige Achse in Oszillation versetzbaren Massagearm, über den eine "Knet"-Bewegung auf den Rücken einer in einem Sessel, in dessen Rückenlehne der Massageschlitten längs verfahrbar angeordnet ist, sitzenden Person ausgeübt wird. Weiterhin ist an der Befestigungsplatte des Massageschlittens eine Vibrationseinrichtung angeordnet, die eine Schwingbewegung auf den gesamten Massageschlitten überträgt. Da die Massageelemente durch mehrere gelenkig miteinander verbundene Teile mit der Stützplatte des Massageschlittens verbunden sind, wird diese Schwingbewegung kaum effektiv auf die Massageelemente übertragen. Dagegen offenbart die US-A-5 46.2 516 neben als Rollen auf einer Achse ausgebildeten Massageelementen weitere als Rollen ausgebildete Massageelemente, die an den Enden von auf einer zweiten Achse drehfest montierten Armen gelenkig angeordnet sind und eine "Knet"-Bewegung auf den Rücken der zu massierenden Person ausüben. Weiterhin ist an der Befestigungsplatte des Massageschlittens eine Vibrationseinrichtung vorgesehen, die, wie nach der US-A- 5 020 518, eine Vibration auf den gesamten Massageschlitten ausübt.

Als Vibrationseinrichtungen, die direkt auf den Haltearm und/oder das Massageelement einwirken, kommen zum Beispiel kleindimensionierte Elektromotoren, deren Antriebswelle mit einer Unwucht versehen ist, in Betracht. Außerdem können Spulen mit Metallkernen oder Ankern, die mit Wechselspannung in Schwingung versetzbar sind, verwendet werden.

In einer Weiterbildung der Erfindung liegt der zweite, durch die Vibrationseinrichtung erzeugte Frequenzbereich zwischen 15 und 100 Hz. vorzugsweise liegt der zweite Frequenzbereich zwischen 20 und 70 Hz. In einem besonders bevorzugten Ausführungsbeispiel liegt der Frequenzbereich zwischen 20 und 40 Hz.

Zweckmäßigerweise ist die Vibrationseinrichtung in der Nähe zur Kontaktfläche des Massageelements angeordnet.

Die für die Erfindung in Betracht kommenden Massageelemente können mindestens einen Massagekörper aufweisen, dessen Oberfläche die Kontaktfläche mit der zu massierenden Person bildet. Die Vibrationseinrichtung ist dabei vorzugsweise neben dem Massagekörper oder in dem Massagekörper angeordnet.

In einer vorteilhaften Ausführung der Erfindung weist die Vibrationseinrichtung einen Elektromotor, dessen Antriebswelle mit einer Unwucht versehen ist, auf.

Insbesondere können der oder die Massagekörper kalottenförmig an der zum Körper gewandten Seite des Massageelements ausgebildet sein. Die Vibrationseinrichtung kann daher von der gegenüberliegenden Seite des Massageelements her in einen oder mehrere der kalottenförmigen Massagekörper eingebaut sein.

Die Massagekörper können auch, wie üblich, in Form von Rollen ausgebildet sein, wobei die Vibrationseinrichtung in den Rollen eingebaut sein kann.

Gemäß einer der beiden erfindungsgemäßen Alternativen ist die Vibrationseinrichtung am Haltearm angeordnet, so dass die auf diesen übertragene Vibration über die Gelenkverbindung auf das Massageelement übertragen wird.

Aufgrund der höherfrequenten Schwingbewegung durch die Vibrationseinrichtung sollte die Gelenkverbindung zwischen dem Haltearm und dem Massageelement möglichst flexibel gestaltet sein. Bevorzugt ist die Gelenkverbindung als Kugelgelenk ausgebildet.

Es können jedoch auch andere geeignete Gelenkverbindungen gewählt werden, die eine Drehbewegung des Massageelements gegenüber dem Haltearm um eine (vorzugsweise horizontale) oder mehrere Schwenkachsen ermöglichen. Insbesondere kann das Gelenk zwei kreuzweise angeordnete Schwenkachsen umfassen.

Zur Schwingungsdämpfung kann eine Lagerung des Massageelements am Massagearm über einen Schwingungsdämpfer, z.B. eine Gummiverbindung, erfolgen.

Ausführungsbeispiele der vorliegenden Erfindung werden im Folgenden anhand der Zeichnung näher erläutert. In der Zeichnung zeigen:
- Fig. 1: eine seitliche Ansicht eines Massagearms mit einem Massageelement, wobei eine in einen kalottenförmigen Massagekörper eingesetzte Vibrationseinrichtung offen dargestellt ist,
- Fig. 2: eine stirnseitige Ansicht eines zweiten Ausführungsbeispiels mit offen dargestelltem Gehäuse für eine Vibrationseinrichtung,
- Fig. 3: eine seitliche Ansicht eines Ausführungsbeispiels gemäß Figur 1 mit einer anderen Gelenkverbindung zwischen Massagearm und Massageelement und
- Fig. 4: eine stirnseitige Ansicht eines Ausführungsbeispiels gemäß Figur 2 mit der anderen Gelenkverbindung.

Wie aus Fig. 1 hervorgeht, ist ein Massagearm 1 mit einem Massageelement 2 durch ein Gelenk 3, das eine Schwenkbewegung des Massageelements 2 um mehrere Achsen erlaubt, verbunden.

Von dem Massagearm 1 ist in der Zeichnung nur der Haltearm 4 gezeigt, der durch ein Lager 5 an einer in der Zeichnung nicht dargestellten motorisch angetriebenen Achse frei gelagert ist. Die Lagerung erfolgt an einem exzentrischen Ende der Achse, das gegenüber der Achse in einer Richtung geneigt angeordnet ist, so dass sowohl eine exzentrische Oszillation auf den Haltearm 4 parallel zu der Zeichnungsebene von Fig. 1 als auch eine Verschwenkung des Haltearms 4 senkrecht zu der Zeichnungsebene von Fig. 1 erzeugt wird.

Am mittleren Bereich des Haltearms 4 angelenkt ist ein in der Zeichnung nicht dargestellter Ausleger, der mit einer ebenfalls in der Zeichnung nicht dargestellten zweiten Achse gelenkig verbunden ist. Über die motorische Bewegung der zweiten Achse wird auf den Ausleger und über diesen auf den Haltearm 4 ebenfalls eine oszillatorische Bewegung erzeugt, die im Wesentlichen parallel zum Massageelement 2 verläuft, gegebenenfalls mit einer Bewegungskomponente senkrecht zum Massageelement 2. Diese oszillatorische Bewegung führt in Überlagerung mit der exzentrischen Bewegung des Haltearms 4 zu der so genannten "Klopf"-Bewegung, während das Verschwenken des Haltearms 4 im Wesentlichen in der vertikalen und zur Zeichnungsebene von Fig. 1 senkrechten Ebene die so genannte "Knet"-Bewegung hervorruft.

Die genannte oszillatorische Bewegung und exzentrische Bewegung liegen in einem Frequenzbereich bis zu 15 Hz und simulieren die Massagewirkung einer manuellen Massage durch einen Therapeuten. Dadurch werden die zu behandelnde Körperoberfläche großflächig und gleichmäßig massiert, die betreffenden Muskeln bewegt und die Meridiane aktiviert.

Wie ebenfalls aus der Zeichnung hervorgeht, besteht das Massageelement 2 aus einem flachen, handförmigen Tragteil 6 mit auf der dem Haltearm 4 gegenüberliegenden Seite angeordneten Massagekörpern 7, die mit ihrer Oberfläche auf den menschlichen Körper einwirken. Zur Aufnahme der kalottenförmigen Massagekörper 7 sind entsprechende Öffnungen im Tragteil 6 vorgesehen. Durch eine der Öffnungen erstreckt sich in den kalottenförmigen Massagekörper 7 hinein eine Vibrationseinrichtung 8, die fest am Tragteil 6 fixiert ist.

Die Vibrationseinrichtung 8 besteht, wie in Fig. 1 angedeutet ist, aus einem Elektromotor 9, dessen Antriebswelle mit einer Unwucht 10 versehen ist. Durch Rotation der Unwucht 10 wird eine Vibrationsbewegung im Frequenzbereich zwischen 15 und 100 Hz erzeugt, die die oszillatorische und exzentrische Bewegung des Haltearms 4, die das Klopfen und Kneten des Massageelements 2 bewirkt, überlagert. Daraus ergibt sich eine ideale Kombination aus langsamerem Kneten und Klopfen mit entkrampfender Vibration.

Bei dem in Fig. 2 dargestellten Ausführungsbeispiel ist die Vibrationseinrichtung fest mit dem Haltearm 4 in der Nähe des Gelenks 3 verbunden.

Die Vibrationseinrichtung 8 befindet sich in einem Gehäuse 11, das seitlich am Haltearm 4 in der Nähe des Gelenks 3 befestigt ist. Die Vibrationseinrichtung 8 besteht auch hier aus einem Elektromotor 9, an dessen Antriebswelle eine Unwucht 10 angebracht ist. Die an dem zum Massageelement 2 weisenden Ende des Haltearms 4 erzeugte Vibration wird über das Gelenk 3 auf das Massageelement 2 übertragen.

Wie aus den Figuren 1 und 2 hervorgeht, besteht das den Massagearm 1 mit dem Massageelement 2 verbindende Gelenk 3 aus einem Kugelgelenk mit einem am Haltearm 4 angebrachten Kugelkopf 12 und einer am Tragteil 6 an dessen den Massagekörpern 7 gegenüberliegenden Seite angebrachten Kugelpfanne 13. Der Kugelkopf 12 weist zwei gegenüberliegende Zapfen 14 auf, die sich senkrecht zum Massagearm 1 erstrecken und in gegenüberliegenden Öffnungen 15 in der Kugelpfanne 13 eingreifen. Die Zapfen 14 und Öffnungen 15 verhindern ein Verdrehen des Massageelements 2 um die in Längsrichtung des Haltearms 4 verlaufende Achse.

Die Öffnungen 15 sind in Längsrichtung des Haltearms 4 langgestreckt ausgebildet, so dass der Schwenkwinkel der gelenkigen Verbindung zwischen dem Massagearm 1 und dem Massageelement 2 in der vertikalen Ebene senkrecht zur Zeichnungsebene von Fig. 2 auf einen vorbestimmten Bereich beschränkt ist. Dadurch wird ein Verdrehen des Massageelements 2 in dieser Ebene wie auch in der Zeichnungsebene der Fig. 1 verhindert.

Wie insbesondere aus Fig. 2 hervorgeht, ist die Kugelpfanne 13 mit einer U-förmigen und zum Rand der Kugelpfanne 13 offenen Nut 16 versehen, in die ein zylinderförmiger Ansatz 17 des Kugelkopfs 12 hinein verschwenkbar ist. Die Nut 16 ist in der Ebene des Massagearms 1 parallel zu der Zeichnungsebene von Fig. 1 und senkrecht zu der Zeichnungsebene von Fig. 2 angeordnet, so dass der Massagearm 1 in dieser Ebene gegenüber dem Massageelement 2 einklappbar ist.

Die Verbindung zwischen dem Kugelkopf 12 und dem Haltearm 4 kann eine Gummilagerung oder einen anderen Schwingungsdämpfer aufweisen, um eine Übertragung der Vibration auf die Halte- und Antriebseinrichtung für das Massageelement weitgehend zu vermeiden.

Das in Figur 3 dargestellte Ausführungsbeispiel unterscheidet sich von dem in Figur 1 gezeigten dadurch, dass das Gelenk 3 zwei kreuzweise angeordnete Achsen 18 und 19 umfasst. Diese Gelenkverbindung weist auch das in Figur 4 gezeigte, ansonsten dem Ausführungsbeispiel gemäß Figur 2 entsprechende Ausführungsbeispiel auf.

Die die Achse 18 bildende Gelenkverbindung weist ein Scharnierteil 20 an dem zum Massageelement 2 weisenden Ende des Haltearms 4 des Massagearms 1 sowie ein gabelförmiges Scharnierteil 21 auf, dass über die die Achse 19 bildende Gelenkverbindung mit dem Massageelement 2 verbunden ist. An der Seite des Haltearms 4, an deren mittleren Bereich der in der Zeichnung nicht dargestellte Ausleger angelenkt werden kann, ist das Scharnierteil 20 mit einem Vorsprung 22 versehen, der mit einem Anschlag 23 am Scharnierteil 21 zusammenwirkt, um den Schwenkwinkel des Massageelements 2 entgegen dem Uhrzeigersinn relativ zum Haltearm 4 zu begrenzen. In der anderen Schwenkrichtung im Uhrzeigersinn kann das Massageelement 2 unbegrenzt verschwenkt werden, bis es am Haltearm 4 zur Anlage kommt .

Die Schwenkverbindung um die Achse 19 wird durch das vorstehend erwähnte Scharnierteil 21 und ein am Tragteil 6 des Massageelements 2 angebrachtes Scharnierteil 24 gebildet. Das Scharnierteil 24 weist zwei sich senkrecht zur Achse 19 erstreckende Schenkel 25 auf, deren Seiten geneigt sind. Zwischen diesen Schenkeln 25 ist ein verengter Bereich 26 des Scharnierteils 21 angeordnet. Der verengte Bereich 26 setzt sich vom übrigen Scharnierteil 21, dessen Breite etwa dem Abstand der Außenseite der Schenkel 25 entspricht, durch eine senkrecht zur Längsachse des Haltearms 4 verlaufende Schulter ab, die sich mit geringem Spiel oberhalb der Schenkel 25 befindet. Die geneigten Seitenflächen der Schenkel 25 dienen somit als Anschlagflächen für die Schulter und begrenzen den Verschwenkwinkel des Massageelements 2 beim Verschwenken um die Achse 19 in beiden Richtungen.

Bei dem in Figur 4 gezeigten Ausführungsbeispiel ist die Vibrationseinrichtung 8, wie im Ausführungsbeispiel nach Figur 2, in einem Gehäuse 11 an dem Ende des Haltearms 4 angebracht, das zum Massageelement 2 weist. Die Ausbildung der Vibrationseinrichtung 8 entspricht der oben in Verbindung mit Figur 2 beschriebenen.

### Bezugszeichenliste

- 1: Massagearm
- 2: Massageelement
- 3: Gelenk
- 4: Haltearm
- 5: Lager
- 6: Tragteil
- 7: Massagekörper
- 8: Vibrationseinrichtung
- 9: Elektromotor
- 10: Unwucht
- 11: Gehäuse
- 12: Kugelkopf
- 13: Kugelpfanne
- 14: Zapfen
- 15: Öffnung
- 16: Nut
- 17: Ansatz
- 18: Achse
- 19: Achse
- 20: Scharnierteil
- 21: Scharnierteil
- 22: Vorsprung
- 23: Anschlag
- 24: Scharnierteil
- 25: Schenkel
- 26: Verengung

## Patentansprüche

1. Massagearm (1) mit einem Massageelement (2) für eine in einen Massagesessel oder ein anderes Sitz- oder Liegemöbel einsetzbare Massageeinheit, wobei eine erste und eine zweite Achse umfasst sind, wobei der Massagearm (1) einen mit der ersten Achse gelenkig verbundenen Haltearm (4), an dessen freien Ende das Massageelement (2) gelenkig angeordnet ist, und einen mit der zweiten Achse gelenkig ver verbundenen Ausleger aufweist, der mit einem Ende am Haltearm (4) angreift, wobei die Achsen durch einen Antrieb in der Massageeinheit zur Erzeugung einer ersten Schwingbewegung in einem ersten Frequenzbereich bewegbar sind und wobei das Massageelement (2) mindestens eine auf den Körper der zu massierenden Person einwirkende Kontaktfläche aufweist, **dadurch gekennzeichnet, dass** eine Vibrationseinrichtung (8) zur Erzeugung einer der ersten überlagerten zweiten Schwingbewegung in einem gegenüber dem ersten höheren zweiten Frequenzbereich am Massageelement (2) oder am Haltearm (4) angeordnet ist.

2. Massagearm (1) nach Anspruch 1, **dadurch gekennzeichnet, dass** der zweite Frequenzbereich zwischen 15 und 100 Hz liegt.

3. Massagearm (1) nach Anspruch 2, **dadurch gekennzeichnet, dass** der zweite Frequenzbereich zwischen 20 und 70 Hz liegt.

4. Massagearm (1) nach Anspruch 2, **dadurch gekennzeichnet, dass** der zweite Frequenzbereich zwischen 20 und 40 Hz liegt.

5. Massagearm (1) nach einem der Ansprüche - 1-4, **dadurch gekennzeichnet, dass** die Vibrationseinrichtung (8) in der Nähe zur Kontaktfläche des Massageelements (2) angeordnet ist.

6. Massagearm (1) nach Anspruch 5, wobei das Massageelement (2) mindestens einen Massagekörper (7) mit einer auf den Körper der zu massierenden Person einwirkenden Kontaktfläche aufweist, **dadurch gekennzeichnet, dass** die Vibrationseinrichtung (8) neben dem Massagekörper (7) angeordnet ist.

7. Massagearm (1) nach Anspruch 5, wobei das Massageelement (2) mindestens einen Massagekörper (7) mit einer auf den Körper der zu massierenden Person einwirkenden Kontaktfläche aufweist, **dadurch gekennzeichnet, dass** die Vibrationseinrichtung (8) in den Massagekörper (7) eingesetzt ist.

8. Massagearm (1) nach einem der Ansprüche 1 bis 7, **dadurch gekennzeichnet, dass** die Vibrationseinrichtung (8) einen Elektromotor (9), dessen Antriebswelle mit einer Unwucht (10) versehen ist, aufweist.

9. Massagearm (1) nach einem der Ansprüche 1 bis 8, **dadurch gekennzeichnet, dass** die gelenkige Verbindung zwischen dem Haltearm (4) und dem Massageelement (2) ein Kugelgelenk aufweist.

10. Massagearm (1) nach einem der Ansprüche 1 bis 8, **dadurch gekennzeichnet, dass** die gelenkige Verbindung zwischen dem Haltearm (4) und dem Massageelement (2) kreuzweise angeordnete Schwenkachsen (18, 19) umfasst.

## Claims

1. Massage arm (1) with a massage element (2) for a massage unit that can be mounted in a massage chair or another item of furniture used for sitting or lying, where a first and a second shaft are comprised, where the massage arm (1) displays a holding arm (4), connected in articulated fashion to the first shaft, on the free end of which the massage element (2) is located in articulated fashion, and a projecting arm, connected in articulated fashion to the second shaft, one end of which acts on the holding arm (4), where the shafts can be moved in the massage unit by means of a drive in order to produce a first vibrating movement in a first frequency range, and where the massage element (2) displays at least one contact surface acting on the body of the person to be massaged, **characterized in that** a vibration device (8) is located on the massage element (2) or the holding arm (4) for generating a second vibrating movement, superimposed on the first vibrating movement, in a second frequency range that is higher than the first.

2. Massage arm (1) according to Claim 1, **characterized in that** the second frequency range is between 15 and 100 Hz.

3. Massage arm (1) according to Claim 2, **characterized in that** the second frequency range is between 20 and 70 Hz.

4. Massage arm (1) according to Claim 2, **characterized in that** the second frequency range is between 20 and 40 Hz.

5. Massage arm (1) according to one of Claims 1 to 4, **characterized in that** the vibration device (8) is located in the vicinity of the contact surface of the massage element (2).

6. Massage arm (1) according to Claim 5, where the massage element (2) displays at least one massage body (7) with a contact surface acting on the body of the person to be massaged, **characterized in that** the vibration device (8) is located next to the massage body (7) .

7. Massage arm (1) according to Claim 5, where the massage element (2) displays at least one massage body (7) with a contact surface acting on the body of the person to be massaged, **characterized in that** the vibration device (8) is inserted in the massage body (7).

8. Massage arm (1) according to one of Claims 1 to 7, **characterized in that** the vibration device (8) displays an electric motor (9), the drive shaft of which is provided with an unbalance (10).

9. Massage arm (1) according to one of Claims 1 to 8, **characterized in that** the articulated connection between the holding arm (4) and the massage element (2) displays a ball-and-socket joint.

10. Massage arm (1) according to one of Claims 1 to 8, **characterized in that** the articulated connection between the holding arm (4) and the massage element (2) comprises pivoting axes (18, 19) arranged crosswise.

## Revendications

1. Bras de massage (1) avec un élément de massage (2) pour une unité de massage susceptible d'être insérée dans un fauteuil de massage ou dans un autre meuble destiné d'assise ou de couchage, comprenant un premier axe et un deuxième axe, le bras de massage (1) présentant un bras de retenue (4) relié de manière articulée au premier axe et sur l'extrémité libre duquel l'élément de massage (2) est agencé de manière articulée, et un avant-bras relié de manière articulée au deuxième axe, qui attaque par une extrémité le bras de retenue (4), les axes étant déplaçables par un entraînement dans l'unité de massage pour produire un premier mouvement oscillant dans une première plage de fréquence, et l'élément de massage (2) présentant au moins une surface de contact agissant sur le corps de la personne à masser, **caractérisé en ce qu'**un dispositif de vibration (8) est agencé sur l'élément de massage (2) ou sur le bras de retenue (4) pour engendrer un deuxième mouvement oscillant superposé au premier mouvement oscillant dans une deuxième plage de fréquence plus élevée par rapport à la première.

2. Bras de massage (1) selon la revendication 1, **caractérisé en ce que** la deuxième plage de fréquence est entre 15 et 100 Hz.

3. Bras de massage (1) selon la revendication 2, **caractérisé en ce que** la deuxième plage de fréquence est entre 20 et 70 Hz.

4. Bras de massage (1) selon la revendication 2, **caractérisé en ce que** la deuxième plage de fréquence est entre 20 et 40 Hz.

5. Bras de massage (1) selon l'une des revendications 1 à 4, **caractérisé en ce que** le dispositif de vibration (8) est agencé à proximité de la surface de contact de l'élément de massage (2).

6. Bras de massage (1) selon la revendication 5, dans lequel l'élément de massage (2) présente au moins un corps de massage (7) avec une surface de contact agissant sur le corps de la personne à masser, **caractérisé en ce que** le dispositif de vibration (8) est agencé à côté du corps de massage (7).

7. Bras de massage (1) selon la revendication 5, dans lequel l'élément de massage (2) présente au moins un corps de massage (7) avec une surface de contact agissant sur le corps de la personne à masser, **caractérisé en ce que** le dispositif de vibration (8) est inséré dans le corps de massage (7).

8. Bras de massage (1) selon l'une des revendications 1 à 7, **caractérisé en ce que** le dispositif de vibration (8) présente un moteur électrique (9) dont l'arbre d'entraînement est pourvu d'un balourd (10).

9. Bras de massage (1) selon l'une des revendications 1 à 8, **caractérisé en ce que** la liaison articulée entre le bras de retenue (4) et l'élément de massage (2) présente une articulation sphérique.

10. Bras de massage (1) selon l'une des revendications 1 à 8, **caractérisé en ce que** la liaison articulée entre le bras de retenue (4) et l'élément de massage (2) comprend des axes de pivotement (18, 19) agencés en croix.
